# EUROPÄISCHE PATENTSCHRIFT

(11) **EP 2 065 146 B1**
(45) Veröffentlichungstag und Bekanntmachung des Hinweises auf die Patenterteilung: **26.08.2015**
(21) Anmeldenummer: 08020238.5
(22) Anmeldetag: 20.11.2008
(51) Int. Cl.: B26D 7/08, B26D 1/553, B26D 1/06

(54) **Vibrationsschneidvorrichtung und ein Verfahren zum Vibrationsschneiden**
Vibration cutting device and method of vibration cutting
Dispositif de coupe à vibrations et procédé destiné à la coupe à vibrations

(30) Priorität: 29.11.2007 DE 102007057468
(43) Veröffentlichungstag der Anmeldung: 03.06.2009
(73) Patentinhaber: BRANSON Ultraschall Niederlassung der Emerson Technologies GmbH & Co. OHG, 63128 Dietzenbach (DE)
(72) Erfinder: Manger, Christoph, 63500 Seligenstadt (DE); Sawatzki-Forster, Jörg, 30989 Gehrden (DE)
(74) Vertreter: Heyer, Volker

(56) Entgegenhaltungen:
- DE-A1- 10 314 444
- DE-A1- 19 511 964
- DE-C1- 19 537 826
- DE-U1- 29 801 500
- FR-A- 2 622 140
- JP-A- 2003 061 713
- US-A- 5 341 054

## Beschreibung

### 1. Gebiet der Erfindung

Die vorliegende Erfindung betrifft eine Vibrationsschneidvorrichtung und ein Verfahren zum Vibrationsschneiden.

### 2. Hintergrund der Erfindung

Im Stand der Technik sind verschiedene Schneidvorrichtungen bekannt, wie beispielsweise automatische Messer aus dem Küchenbedarf oder Uhraschallsonotroden mit Schneidwerkzeug.

Das Schneiden mittels Ultraschall wird durch Schwingungen im Kilohertzbereich bei Amplituden eines Schneidwerkzeugs im Mikrometerbereich durchgeführt. Aufgrund der Auf- und Abbewegung der Schneidsonotroden ist es daher cher mit einem Hacken als mit einem herkömmlichen Schneiden vergleichbar. Das Ultraschallschneiden findet beispielsweise in der Lebensmittelindustrie Anwendung. Der Nachteil beim Ultraschallschneiden besteht darin, dass die Amplituden des Schneidwerkzeugs im Mikrometerbereich eine gezahnte Struktur des Schneidwerkzeugs wirkungslos machen, weil die Zahndimension des Schneidwerkzeugs größer ist als die maximal realisierbare Amplitude desselbigen. Zudem ist es von Nachteil, dass die Länge des Schneidwerkzeugs beim Ultraschallschneiden kleiner als 30 cm ist, da das Schneidwerkzeug andernfalls während seines Betriebs instabil werden würde. Diese beschränkte Länge des Schneidwerkzeugs limitiert jedoch den Anwendungsbereich des Ultraschallschneidens, in nachteiliger Weise. Zudem ist mit Ultraschall fast ausschließlich senkrechtes und schräges Schneiden möglich. Will man nun einen waagerechten Schnitt mittels Ultraschallschneidsonotroden anbringen, Hegt automatisch das obere Schneidgut auf der Schneidsonotrode, was jedoch nicht gewünscht ist.

DE 298 01 500 U1 beschreibt einen Schneidrahmen zum Schneiden von durch Erhitzen schneidbarem Material. Zum Schneiden dieses Materials, beispielsweise Schaumstoffblöcke, wird ein an einem Schneidrahmen vorgesehener Schneidbalken in eine oszillierende Schwenkbewegung versetzt, um den Schneidhub von Schneiddrähten zu erzeugen. Die Schneidbewegung wird durch einen am Schneidrahmen befestigten Exzenterantrieb oder einen Kurbeltrieb mit einer Pleuelstange als Triebelement erzeugt.

Ein ultraschallerregtes Schneidsystem mit einer schwingenden Schneidklinge ist zudem in DE 195 37 826 C1 beschrieben. Das Schneidsystem ist mit einer mechanisch erzeugten Translationsbewegung überlagert. Das somit doppelt wirkende Schneidsystem zeichnet sich durch eine langhubige gesteuerte Oszillation einer Messerklinge mit einem gesteuerten Ultraschallerreger für das Werkzeug aus. Das Werkzeug ist ein lang ausgebildetes Messer, das beidseitig über entsprechende Befestigungselemente an einem Bügel befestigt ist. Der Bügel selbst ist in entsprechenden Lagerungen gelagert, dem auf der einen Seite ein Längsantrieb sowie eine Kupplung zugeordnet sind und welcher auf der gegenüberliegenden Seite mit einer Spannvorrichtung ausgeführt ist. Gleichfalls am Bügel sind, im Bereich der Einspannung des Messers, je ein Ultraschallwandler angeordnet, die aus jeweils Piezokeramiken mit den dazugehörigen auf die halbe Wellenlänge der Ultraschallfrequenz abgestimmten Endmassen bestehen.

Es ist die Aufgabe der vorliegenden Erfindung, eine Schneidvorrichtung und ein Verfahren zum Schneiden bereitzustellen, die in einem breiten Anwendungsgebiet einsetzbar und wirtschaftlich nutzbar sind.

### 3. Zusammenfassung der_vorliegenden Erfindung

Die obige Aufgabe wird durch eine Vibrationsschneidvorrichtung gemäß dem unabhängigen Patentanspruch 1 und durch ein Verfahren zum Vibrationsschneiden gemäß dem unabhängigen Patentanspruch 12 gelöst. Vorteilhafte Ausgestaltungen und Weiterentwicklungen vorliegender Erfindung gehen aus der folgenden Beschreibung, den Zeichnungen und den anhängenden Ansprüchen hervor.

Die erfindungsgemäße Vibrationsschneidvorrichtung weist die folgenden Merkmale auf: mindestens einen ersten Schwingkopf, bestehend aus einem Massenkörper und einem elektromagnetischen Antrieb, eine Steuerung, mit der der erste Schwingkopf gezielt elektrisch anregbar ist, um Schwingungen in einem Frequenzbereich unterhalb des Kilohertzbereichs auszuführen, und ein zwischen einer ersten und einer zweiten Halterung angeordnetes Schneidwerkzeug, während zumindest die erste Halterung mit dem ersten Schwingkopf verbunden ist, so dass mechanische Schwingungen des ersten Schwingkopfs auf das Schneidwerkzeug übertragbar sind, so dass das Schneidwerkzeug mit einer Amplitude ±5 mm, parallel zur Längsachse des Schneidwerkzeugs auslenkbar ist, wobei der Schwingkopf über ein Federpaket mit der ersten Halterung verbunden ist.

Mit Hilfe der erfindungsgemäßen Vorrichtung werden mechanische Schwingungen mit einer Frequenz unterhalb des Ultraschallbereichs auf ein Schneidwerkzeug übertragen. Dieser gezielt ausgewählte Frequenzbereich eröffnet die Möglichkeit, sowohl die schwingende Bewegung des Schneidwerkzeugs als auch eine spezielle Geometrie des Schneidwerkzeugs, beispielsweise Sägezähne, in Kombination einzusetzen. Der eingesetzte Schwingkopf ist beispielsweise aus dem Vibrationsschweißen von Kunststoffen bekannt und zeichnet sich durch eine hohe Lebensdauer und einem geringem Verschleiß aus. Während das Schneidwerkzeug an den zwei Halterungen befestigt ist, werden die Schwingungen des mindestens einen Schwingkopfs in nur eine oder beide Halterungen eingeleitet. Bei einer Schwingungseinleitung in nur eine Halterung ist beispielsweise die andere Halterung oder nur das andere Ende des Schneidwerkzeugs federnd gelagert, um der einseitig eingeleiteten Schwingung folgen zu können.

Gemäß der erfindungsgemäßen Ausgestaltung vorliegender Vibrationsschneidvorrichtung ist deren Schwingkopf über ein Federpaket mit der ersten Halterung verbunden. Zudem ist es bevorzugt, einen zweiten Schwingkopf in Kombination mit dem ersten Schwingkopf einzusetzen, der mit der zweiten Halterung verbunden ist, während der erste und der zweite Schwingkopf elektrisch und/oder mechanisch gekoppelt sind.

Die Verwendung des Federpakets in Kombination mit einem oder mehreren Schwingköpfen unterstützt die Ansteuerung und Aufrechterhaltung der zum Schneiden erforderlichen Schwingungen im Schneidwerkzeug. In Abhängigkeit von dem zur Verfügung stehenden Bauraum und der zu schneidenden Materialien können ein, zwei oder eine Mehrzahl von Schwingköpfen in Kombination eingesetzt werden, die die schneidende Bewegung auf das Schneidwerkzeug übertragen. Um eine optimale Schwingungserzeugung der mindestens zwei Schwingköpfe zu erzielen, werden sie durch eine gemeinsame elektrische Steuerschaltung angesteuert. Basierend auf dieser elektrischen Kopplung der mindestens zwei Schwingköpfe werden diese derart angesteuert, dass sich die von ihnen erzeugte Schwingungsenergie optimal ergänzt. So ist es beispielsweise bevorzugt, die Schwingköpfe im Resonanzbereich zu betreiben. Neben der elektrischen Kopplung ist ebenfalls in Kombination oder alternativ eine mechanische Kopplung der mindestens zwei Schwingköpfe anwendbar. Eine derartige mechanische Kopplung wird beispielsweise über eine starre Verbindung zwischen den mindestens zwei Schwingköpfen realisiert, die eine synchrone Ansteuerung der mindestens zwei Schwingköpfe unterstützt.

Es ist bevorzugt, die Vibrationsschneidvorrichtung in einem Frequenzbereich von 50 bis 500 Hz, vorzugsweise 50 bis 60 Hz, zu betreiben. In der erfindungsgemäßen Ausgestaltung der vorliegenden Vibrationsschneidvorrichtung wird das Schneidwerkzeug mit einer Amplitude von ± 5 mm parallel zur Längsachse des Schneidwerkzeugs ausgelenkt. Zudem werden in einer weiteren Ausgestaltung Schneidwerkzeuge mit einer Länge im Bereich von 10 bis 150 cm, vorzugsweise 30 bis 100 cm, eingesetzt. Um dies zu realisieren, finden Schneidwerkzeuge Anwendung, die beispielsweise aus einer glatten Klinge, einer gezahnten Klinge, einem Draht oder einem Seil bestehen.

In weiterer Ausgestaltung vorliegender Erfindung umfasst die Vibrationsschneidvorrichtung einen Arbeitstisch für ein zu schneidendes Produkt, während der Arbeitstisch zumindest senkrecht zur Längsachse des Schneidwerkzeugs vorzugsweise in alle drei Raumrichtungen, oder das Schneidwerkzeug parallel zum Arbeitstisch, vorzugsweise in alle drei Raumrichtungen, bewegbar ist.

Mit dem oben genannten Arbeitstisch wird ein zu schneidendes Produkt gezielt der Vibrationsschneidvorrichtung zugeführt. Zu diesem Zweck wird das zu schneidende Produkt von dem Arbeitstisch gehalten, an ihm befestigt, durch ihn der Vibrationsschneidvorrichtung zugeführt und/oder durch ihn von der Vibrationsschneidvorrichtung abgeführt. In der einfachsten Ausführungsform ist die Befestigung und gezielte Zu- und Abfuhr des zu schneidenden Produkts durch eine Bewegung senkrecht zur Längsachse des Schneidwerkzeugs realisierbar. Dies wird durch ein Bewegen des Arbeitstischs selbst umgesetzt. Weiterhin ist es denkbar, auf der der Schneidvorrichtung zugewandten Seite des Arbeitstischs ein Förderband anzuordnen. Auf diesem Förderband wird das zu schneidende Produkt angeordnet, so dass über das Förderband gezielt Zu- und Abfuhr des zu schneidenden Produkts zum/vom Schneidwerkzeug sowie ein geregeltes Bewegen des Schneidwerkzeugs durch das zu schneidende Produkt erfolgt. Für ein komfortables Arbeiten mit der Vibrationsschneidvorrichtung ist es zudem vorteilhaft, wenn der Arbeitstisch in alle drei Raumrichtungen bewegbar ist, so dass ein zu schneidendes Produkt in Bezug auf das Schneidwerkzeug beliebig positionierbar ist. Weiterhin gewährleistet eine derartige Bewegbarkeit des Arbeitstischs, dass ein Schnitt in beliebiger Richtung durch das zu schneidende Produkt durchführbar ist. Zudem ist es bevorzugt, dass der Arbeitstisch fest installiert ist und somit das zu schneidende Produkt in einer definierten Position gehalten wird. Um einen Schnitt durch das zu schneidende Produkt zu erzeugen, ist das Schneidwerkzeug zumindest parallel zur oberen Auflagefläche des Arbeitstischs bewegbar. Von Vorteil ist zudem, wenn das Schneidwerkzeug in alle drei Raumrichtungen bewegbar ist, so dass trotz feststehendem Arbeitstisch ein beliebiger Schnitt durch das zu schneidende Produkt realisierbar ist.

In weiterer Ausgestaltung der Vibrationsschneidvorrichtung umfasst diese eine Mehrzahl von Schneidwerkzeugen, die gleichzeitig durch ein zu schneidendes Produkt bewegbar sind. Es ist bevorzugt, die Mehrzahl von Schneidwerkzeugen bezogen auf ihre jeweilige Längsachse parallel und/oder winkelig zueinander auszurichten. Des Weiteren ist es bevorzugt, die Mehrzahl von Schneidwerkzeugen parallel und/oder senkrecht zu ihrer Schneidrichtung versetzt zueinander anzuordnen.

Die vorliegende Erfindung offenbart ebenfalls ein Verfahren zum Vibrationsschweißen, das die folgenden Schritte aufweist: Anregen mindestens eines ersten Schwingkopfs bestehend aus einem Massenkörper und einem elektromagnetischen Antrieb zu Schwingungen in einem Frequenzbereich unterhalb des Kilohertzbereichs, vorzugsweise zwischen 50 und 500 Hz durch Bestromen des elektromagnetischen Antriebs, Übertragen der Schwingungen auf ein Schneidwerkzeug durch eine mechanische Kopplung zwischen dem ersten Schwingkopf und dem Schneidwerkzeug, so dass das Schneidwerkzeug mit einer Amplitude von ± 5 mm parallel zur Längsachse des Schneidwerkzeugs ausgelenkt wird, wobei der Schwingkopf über ein Federpaket mit der ersten Halterung verbunden ist und Bewegen eines Arbeitstischs mit einem zu schneidenden Produkt senkrecht zur Längsachse des Schneidwerkzeugs, so dass das Produkt geschnitten wird. In weiterer Ausgestaltung obigen Verfahrens umfasst dieses optional die folgenden Schritte: Anregen von mindestens dem ersten und einem zweiten Schwingkopf, die mechanisch und/oder elektrisch miteinander gekoppelt sind, und Auslenken des Schneidwerkzeugs mit einer Frequenz von 50 bis 60 Hz und/oder einer Amplitude von ± 5 mm parallel zur Längsachse des Schneidwerkzeugs. Als weitere Ausgestaltung des Verfahrens ist es denkbar, eine Mehrzahl von Schneidwerkzeugen gleichzeitig durch ein zu schneidendes Produkt zu bewegen. Zu diesem Zweck sind die Schneidwerkzeuge innerhalb einer Anordnung parallel und/oder senkrecht zu ihrer Schneidrichtung versetzt zueinander angeordnet, so dass sie entsprechend dieser Anordnung durch das zu schneidende Produkt bewegt werden.

### 4. Kurze Beschreibung der begleitenden Zeichnung

Die vorliegende Erfindung wird unter Bezugnahme auf die begleitende Zeichnung näher erläutert. Es zeigen:
- Fig. 1: eine schematische Seitenansicht einer ersten Ausführungsform der Vibrationsschneidvorrichtung,
- Fig. 2: eine perspektivische Ansicht einer weiteren Ausführungsform der Vibrationsschneidvorrichtung,
- Fig. 3: eine Seitenansicht der Vibrationsschneidvorrichtung aus Fig. 2 und
- Fig. 4: eine weitere Ausführungsform der Vibrationsschneidvorrichtung.

### 5. Detaillierte Beschreibung der bevorzugten Ausführungsformen

Fig. 1 zeigt eine erste Ausführungsform der Vibrationsschneidvorrichtung 1 gemäß vorliegender Erfindung. Die Vibrationsschneidvorrichtung 1 umfasst einen Schwingkopf 10, der mit einer Schwingerplatte 15 verbunden ist. Der Schwingkopf 10, der am Beispiel von Fig. 4 näher erläutert wird, besteht aus einem Massekörper und einem elektromagnetischen Antrieb. Der elektromagnetische Antrieb des Schwingkopfs 10 ist mit einer Steuerung verbunden, so dass mit dem Schwingkopf 10 gezielt mechanische Schwingungen eines bestimmten Frequenzbereichs generierbar sind. Dieser Frequenzbereich liegt zwischen 50 und 500 Hz, also unterhalb des Ultraschallbereichs mit Frequenzen im Kilohertzbereich. Vorzugsweise werden der oder die Schwingköpfe der Vibrationsschneidvorrichtung 1 derart angesteuert, dass ein Schneidwerkzeug 50 mit einer Frequenz von 50 bis 500 Hz, vorzugsweise 50 bis 60 Hz, bewegt wird.

Bezug nehmend auf Fig. 4 wird der Aufbau des Schwingkopfs 10 näher erläutert. Die Konstruktion des Schwingkopfs 10 entspricht der des zweiten Schwingkopfs 70, der gegenüber dem ersten Schwingkopf 10 angeordnet ist. Die Schwingköpfe 10, 70 umfassen einen Massenkörper 12, 72 und einen elektromagnetischen Antrieb 14, 74 bestehend aus einer bestrombaren Spulenanordnung 14a, 74a und einer Weicheisenanordnung 14b, 74b, die auf einer gemeinsamen Antriebsachse A liegen. Zwischen Spulenanordnung 14a, 74a und Weicheisenanordnung 14b, 74b befindet sich ein Luftspalt. Durch Bestromung der Spulenanordnung 14a, 74a wird die Weicheisenanordnung 14b, 74b in Schwingungen versetzt. Um die Schwingungen auf das Schneidwerkzeug 50 zu übertragen, ist die Weicheisenanordnung 14b, 74b über ein Federpaket 60 mit der Halterung 30, 40 für das Schneidwerkzeug 50 verbunden (vgl. Fig. 4). Gemäß Fig. 2 ist die Weicheisenanordnung (nicht gezeigt) mit der Halterung 30, 40 verbunden, während die Halterung 30, 40 federnd über die Federpakete 60 am Brückenkörper 80 befestigt sind. Gemäß der unterschiedlichen dargestellten Ausführungsformen besteht das Federpaket 60 beispielsweise aus tellerfederähnlichen Federscheiben (vgl. Fig. 4) oder aus einer kammähnlichen Federkonstruktion gemäß Fig. 2. Aufbau und Funktionsweise der oben beschriebenen Schwingköpfe 10, 70 sind ebenfalls in der DE 10 2006 011 974 und der EP 1 772 253 beschrieben.

Das Schneidwerkzeug 50 ist an der ersten 30 und zweiten Halterung 40 befestigt. Die Halterungen 30, 40 werden jeweils durch einen Schwingkopf 10, 70 oder nur durch einen oder mehrere gemeinsame Schwingköpfe in Schwingungen versetzt. Es ist ebenfalls denkbar, nur ein Ende des Schneidwerkzeugs 50 oder nur eine Halterung 30 durch Kopplung an einen Schwingkopf 10 in Schwingungen zu versetzen. In diesem Fall ist das andere Ende des Schneidwerkzeugs 50 und/oder die andere Halterung 40 federnd, bspw. durch ein Federpaket, und/oder in einem Gleitlager befestigt, um die Bewegungen des Schneidwerkzeugs 50 zu unterstützen. Somit bestünde die einfachste Ausgestaltung der Vibrationsschneidvorrichtung 1 aus einem an einem Ende des Schneidwerkzeugs 50 angeordneten Federpaket, dem Schneidwerkzeug 50 und einem an dem anderen Ende des Schneidwerkzeugs 50 angeordneten Schwingkopf.

Gemäß einer weiteren Ausgestaltung der vorliegenden Vibrationsschneidvorrichtung wird durch diese eine Mehrzahl von Schneidwerkzeugen 50 in Schwingungen versetzt. Die Mehrzahl von Schneidwerkzeugen 50 dient dazu, gleichzeitig mehrere Schnitte im zu schneidenden Produkt auszuführen. Es ist beispielsweise denkbar, mit Hilfe der Vibrationsschneidvorrichtung 50 eine Torte gleichzeitig in drei Teile zu schneiden. Zu diesem Zweck sind zwei oder drei Schneidwerkzeuge 50 an der ersten 30 und zweiten Halterung 40 auf die oben beschriebene Weise befestigt. Zudem sind die mehreren Schneidwerkzeuge 50 bezogen auf die Schneidrichtung durch das zu schneidende Produkt senkrecht zueinander versetzt, also mit einem bestimmten Abstand, angeordnet. Dieser Abstand zwischen den Schneidwerkzeugen 50 definiert beispielsweise die Dicke einer aus dem zu schneidenden Produkt herauszuschneidende Schicht. Um zudem eine gegenseitige Behinderung der mehreren Schneidwerkzeuge 50 während des Schneidvorgangs zu vermeiden, sind diese bevorzugt ebenfalls parallel zur Schneidrichtung durch das zu schneidende Produkt versetzt zueinander angeordnet. Basierend auf dieser Anordnung ist gewährleistet, dass die Schneidwerkzeuge 50 nacheinander das zu schneidende Produkt schneiden. Dies verhindert, dass beim Schneiden verdrängtes Material den Schneidvorgang eines weiteren Schneidwerkzeugs 50 behindert. Somit sind die mehreren Schneidwerkzeuge 50 sowohl in der Höhe als auch in der Tiefe in Bezug zueinander versetzt angeordnet.

Gemäß einer weiteren Ausgestaltung der vorliegenden Vibrationsschneidvorrichtung 1 sind die mehreren oder ein Teil der Schneidwerkzeuge 50 nicht parallel zueinander angeordnet. Es sind ebenfalls bezogen auf die Längsachsen der Schneidwerkzeuge 50 winkelige Ausrichtungen zueinander denkbar, um bestimmte Schneidmuster in dem zu schneidenden Produkt zu erzielen.

Vorzugsweise sind die erste 30 und zweite Halterung 40 mit einer Klemmvorrichtung 34, 44 und einer Spannvorrichtung 32, 42 für das Schneidwerkzeug 50 ausgestattet (vgl. Fig. 1, 2). Die Klemmvorrichtung 34, 44 gewährleistet ein genaues Halten und Führen des Schneidwerkzeugs 50. Die Spannvorrichtung 32, 42 ermöglicht ein Vorspannen und/oder Nachspannen des Schneidwerkzeugs 50. Die Ausgestaltung und Notwendigkeit der Klemm-34, 44 und Spannvorrichtung 32, 42 ist abhängig von der Form und Nutzung des Schneidwerkzeugs 50.

Das Schneidwerkzeug 50 wird gemäß verschiedener Ausführungsformen durch eine glatte Klinge, eine gezahnte Klinge, eine Klinge mit Wellenprofil, einen Draht oder ein Seil gebildet. Das Schneidwerkzeug 50 ist ungefähr 10 bis 150 cm lang, vorzugweise 30 bis 100 cm.

Die durch einen oder eine Mehrzahl von Schwingköpfen 10, 70 erzeugten Schwingungen werden über die Halterungen 30, 40 derart auf das Schneidwerkzeug 50 übertragen, dass das Schneidwerkzeug 50 in Richtung seiner Längsachse ausgelenkt wird. Die vom Schneidwerkzeug 50 auf diese Weise parallel zu seiner Längsachse ausgeführten Schwingungen werden in Frequenz und Amplitude durch die Steuerung der Schwingköpfe 10, 70 vorgegeben. Das Schneidwerkzeug 50 schwingt mit Amplituden im Bereich von 5 bis -5 mm. Dieser Amplitudenbereich entspricht den Dimensionen beispielsweise einer Zahnstruktur einer gezahnten Klinge, so dass die Zahnstruktur sägend im zu schneidenden Produkt bewegt wird. Somit ergänzen sich bei einer schwingenden Schneidbewegung des Schneidwerkzeugs 50 die schneidenden Hin- und Herbewegungen und die Geometrie des Schneidwerkzeugs 50, beispielsweise Sägezähne, um eine optimale Schneidwirkung zu erzielen.

Zur Steuerung der Schwingköpfe 10, 70 einzeln oder in Kombination wird an die jeweilige Spulenanordnung 14a, 74a eine elektrische Spannung angelegt. Diese elektrische Spannung erzeugt in der Spulenanordnung 14a, 74a eine elektromagnetische Kraft, die die Weicheisenanordnung 14b, 74b und damit die Halterung 30, 40 entgegen der Rückstellkraft der Federpakete 60 in Richtung auf die Spulenanordnung 14a, 74a zu ziehen sucht. Beim Abschalten der elektrischen Spannung fährt die Rückstellkraft der Federpakete 60 die Weicheisenanordnung 14b, 74b und somit die Halterung 30, 40 wieder in die Ruhelage zurück. Bei dieser Rückbewegung wird in den Federpaketen 60 gespeicherte Energie in eine Bewegung der Weicheisenanordnung 14b, 74b und somit der Halterungen 30, 40 über deren Ruhelage hinaus umgewandelt. Im Idealfall geringer Verluste erfolgt dies nahezu mit derselben Amplitude wie bei der Bewegung in Richtung auf die Spulenanordnung 14a, 74a zu. Wird nun eine Wechselspannung an die Spulenanordnung 14a, 74a angelegt, so führen die Weicheisenanordnungen 14b, 74b und die Halterungen 30, 40 eine lineare Schwingungsbewegung aus, die als Antrieb für die Vibrationsschneidvorrichtung 1 genutzt werden.

Besonders effektiv arbeitet der Schwingkopf 10, 70 dann, wenn als Arbeitsfrequenz für die elektrische Ansteuerung des elektromagnetischen Antriebs 14, 74 diejenige Frequenz genutzt wird, die mit der mechanischen Resonanzfrequenz der Vibrationsschneidvorrichtung 1 korrespondiert. Die mechanische Resonanzfrequenz ergibt sich im Wesentlichen aus der Federrate der Federpakete 60 und den beteiligten schwingenden Massen der Schwingköpfe 10, 70. Bei einer bevorzugten Ansteuerung des elektromagnetischen Antriebs 14, 74 entspricht die elektrische Resonanzfrequenz der Hälfte der mechanischen Resonanzfrequenz.

Gemäß der in den Figuren 2, 3, 4 dargestellten Ausführungsformen sind die mindestens zwei Schwingköpfe 10, 70 nicht nur über das Schneidwerkzeug 50, sondern ebenfalls über den Brückenkörper 80 mechanisch miteinander verbunden. Der Brückenkörper 80 verbindet die Massekörper der Schwingköpfe 10, 70, so dass sie ein einheitliches Massensystem bilden. Bei dieser Ausgestaltung werden die Spulenanordnungen 14a, 74a der beiden Schwingköpfe 10, 70 abwechselnd elektrisch angesteuert, um eine harmonische Schwingung der Weicheisenanordnungen 14b, 74b, der Halterungen 30, 40 und des Schneidwerkzeugs 50 zu erzeugen. Die Federpakete 60 der beiden Schwingköpfe 10, 70 werden somit nur noch zur Rückstellung des Schwingkopfs 10, 70 in seine Ruhelage bzw. mit den schwingenden Massen zum Erzeugen einer mechanischen Resonanzfrequenz benötigt. Die Auslenkungen des Schwingkopfs 10, 70 aus der Ruhelage in beide Richtungen werden von den beiden Spulenanordnungen 14a, 74a erzeugt, die abwechselnd elektrisch angesteuert werden. Auf diese Weise wird eine stabile und funktionssichere Vibrationsschneidvorrichtung 1 bereitgestellt, bei der das Schneidwerkzeug 50 eine lineare Schwingung ohne überlagerte vertikale Komponenten ausführt.

Gemäß unterschiedlicher Ausführungsformen ist es denkbar, den Brückenkörper 80 zu nutzen oder auch wegzulassen. Wird der Brückenkörper 80 weggelassen, sind die beiden Schwingköpfe 10, 70 mechanisch entkoppelt. Eine mechanische Verbindung zwischen den beiden gegenüber angeordneten Schwingköpfen 10, 70 erfolgt lediglich über das Schneidwerkzeug 50. Da sich bei dieser Ausführungsform eine gemeinsame Frequenz der Schwingungen der beiden Schwingköpfe 10, 70 nicht selbsttätig einstellt, muss eine entsprechende elektrische Kopplung bzw. gemeinsame Ansteuerung der beiden Schwingköpfe vorgesehen werden. Bei dieser Steuerung werden die Frequenz und die Amplitude der Schwingungen der beiden Schwingköpfe 10, 70 so gesteuert bzw. geregelt, dass die Frequenz der beiden Schwingköpfe 10, 70 übereinstimmt und die Amplituden gegenphasig sind.

Die in den Figuren dargestellten Ausführungsformen stellen nur eine Auswahl von möglichen Konstruktionen einer Vibrationsschneidvorrichtung 1 dar. Somit ist es ebenfalls denkbar, neben dem einen Schwingkopf 10 in Fig. 1 und den zwei Schwingköpfen 10, 70 in den Figuren 2 bis 4 auch eine größere Anzahl von Schwingköpfen einzusetzen. Diese würden beispielsweise nebeneinander in Gruppierungen angeordnet werden, während innerhalb der Gruppierungen die Schwingköpfe dann mechanisch und/oder elektrisch miteinander gekoppelt sind. Insbesondere sind Anordnungen möglich, bei denen sowohl die Halterungen 30, 40 wie auch die Massekörper der Schwingköpfe 10, 70 mechanisch entkoppelt sind, so dass dann eine Synchronisation der Schwingungen der Schwingköpfe 10, 70 ausschließlich über eine elektrische Kopplung und eine gemeinsame Ansteuerung erfolgt.

Mit den oben beschriebenen konstruktiven Besonderheiten der Vibrationsschneidvorrichtung 1 lässt sich somit ein Vibrationsschneiden durchführen, bei dem zunächst mindestens ein erster Schwingkopf zu Schwingungen in einem Frequenzbereich unterhalb des Kilohertzbereichs, vorzugsweise zwischen 50 und 500 Hz angeregt wird. Die angeregten Schwingungen werden auf das Schneidwerkzeug 50 durch die verschiedenen beschriebenen Konstruktionen übertragen. Bewegt sich nun ein Arbeitstisch 90 (vgl. Fig. 4) mit einem darauf angeordneten, zu schneidenden Produkt senkrecht zur Längsachse des Schneidwerkzeugs 50, wird das Produkt aufgrund der Schwingungen des Schneidwerkzeugs 50 geschnitten. Um die Schwingungen des Schneidwerkzeugs 50 optimal auf das zu schneidende Material abstimmen zu können, werden die oben beschriebenen mechanischen und/oder elektrischen Kopplungen innerhalb der Vibrationsschneidvorrichtung 1 eingesetzt. Während sich einerseits der Arbeitstisch 90 parallel zur Schneidrichtung, vorzugsweise in alle drei Raumrichtungen, bewegen kann, um den gewünschten Schnitt durchzuführen, ist es ebenfalls bevorzugt, dass das Schneidwerkzeug 50 bewegt wird, während der Arbeitstisch 90 fest installiert ist. Zu diesem Zweck ist die Vibrationsschneidvorrichtung 1 derart angeordnet, dass sie zumindest in Schneidrichtung, vorzugsweise in alle drei Raumrichtungen, bewegbar ist. Auf diese Weise sind beliebige Schnitte in einem zu schneidenden Produkt realisierbar. Es ist ebenfalls denkbar, das Bewegen von Arbeitstisch 90 und/oder Vibrationsschneidvorrichtung 1 zum Ausführen eines bestimmten Schnitts computergesteuert durchzuführen. Auf dieser Grundlage sind sowohl Schnittdauer, Schnittgeschwindigkeit und Schnittverlauf vorgebbar, während des Schneidens veränderbar und auf unterschiedliche zu schneidende Materialien optimal anpassbar.

Bezüglich des Bewegens von Arbeitstisch 90 und/oder Vibrationsvorrichtung 1 ist es ebenfalls denkbar, das Bewegen in zwei Raumrichtungen speziell zum Positionieren des zu schneidenden Produkts bzw. des Schneidwerkzeugs 50 vorzusehen, während die Bewegung in der dritten Raumrichtung an den auszuführenden Schneidprozess angepasst ist. Um dies zu realisieren, würde man unterschiedliche Antriebe für die unterschiedlichen Raumrichtungen in der Vibrationsschneidvorrichtung 1 und/oder dem Arbeitstisch 90 einsetzen, da beispielsweise das Ausführen einer Schneidbewegung einen weniger genau positionierbaren aber stärkeren Antrieb erfordert als ein Antrieb, der speziell auf das Positionieren ausgerichtet ist. Es ist des Weiteren denkbar, die Bewegung in die drei Raumrichtungen auf die Vibrationsschneidvorrichtung 1 und den Arbeitstisch 90 aufzuteilen. Während der Arbeitstisch 90 beispielsweise nur zum Positionieren in zwei Raumrichtungen verstellbar ist, würde es entsprechend genügen, wenn die Vibrationsschneidvorrichtung 1 nur in die dritte verbleibende Raumrichtung zum Schneiden bewegbar wäre. Auf diese Weise wären die Freiheitsgrade in der Bewegung beliebig auf Arbeitstisch 90 und Vibrationsschneidvorrichtung 1 aufteilbar.

Um die Geometrie des Schneidwerkzeugs 50, beispielsweise die Sägezahnstruktur oder ein Wellenschliff, mit optimaler Schneidwirkung im zu schneidenden Produkt einsetzen zu können, wird das Schneidwerkzeug 50 in einem Amplitudenbereich von ± 1 bis 10 mm, erfindungsgemäß ± 1 bis 5 mm, parallel zu seiner Längsachse ausgelenkt. In Kombination dazu oder allein ist es ebenfalls bevorzugt, das Schneidwerkzeug 50 mit einer Frequenz von 50 bis 60 Hz schwingen zu lassen.

## Patentansprüche

1. Vibrationsschneidvorrichtung (1), die die folgenden Merkmale aufweist:
a. mindestens einen ersten Schwingkopf (10; 70),
b. eine Steuerung, mit der der erste Schwingkopf (10) gezielt elektrisch anregbar ist, um Schwingungen in einem Frequenzbereich unterhalb des Kilohertzbereichs auszuführen, und
c. ein zwischen einer ersten (30) und einer zweiten Halterung (40) angeordnetes Schneidwerkzeug (50), während zumindest die erste Halterung (30) mit dem ersten Schwingkopf (10) verbunden ist, so dass mechanische Schwingungen des ersten Schwingkopfs (10) auf das Schneidwerkzeug (50) übertragbar sind, **dadurch gekennzeichnet, dass**
d. der erste Schwingkopf (10; 70) aus einem Massenkörper (12; 72) und einem elektromagnetischen Antrieb (14; 74) besteht,
e. das Schneidwerkzeug (50) mit einer Amplitude von ± 5 mm parallel zur Längsachse (L) des Schneidwerkzeugs (50) auslenkbar ist und
f. der Schwingkopf (10) über ein Federpaket (60) mit der ersten Halterung (30) verbunden ist.

2. Vibrationsschneidvorrichtung (1) gemäß Anspruch 1, die einen zweiten Schwingkopf (70) aufweist, der mit der zweiten Halterung (40) verbunden ist, während der erste (10) und der zweite Schwingkopf (70) elektrisch und/oder mechanisch gekoppelt sind.

3. Vibrationsschneidvorrichtung (1) gemäß einem der vorhergehenden Ansprüche, die in einem Frequenzbereich von 50 bis 500 Hz, vorzugsweise 50 bis 60 Hz, betreibbar ist.

4. Vibrationsschneidvorrichtung (1) gemäß einem der vorhergehenden Ansprüche, deren Schneidwerkzeug (50) eine Länge im Bereich von 10 bis 150 cm, bevorzugt 30 bis 100 cm aufweist.

5. Vibrationsschneidvorrichtung (1) gemäß einem der vorhergehenden Ansprüche, deren Schneidwerkzeug (50) aus einer glatten Klinge, einer gezahnten Klinge, einem Draht oder einem Seil besteht.

6. Vibrationsschneidvorrichtung (1) gemäß einem der vorhergehenden Ansprüche, die des weiteren einen Arbeitstisch (90) für ein zu schneidendes Produkt aufweist, während der Arbeitstisch (90) zumindest senkrecht zur Längsachse (L) des Schneidwerkzeugs (50), vorzugsweise in alle drei Raumrichtungen, oder das Schneidwerkzeug (50) parallel zum Arbeitstisch (90), vorzugsweise in alle drei Raumrichtungen, bewegbar ist.

7. Vibrationsschneidvorrichtung (1) gemäß einem der vorhergehenden Ansprüche, die eine Mehrzahl von Schneidwerkzeugen (50) aufweist, die gleichzeitig durch ein zu schneidendes Produkt bewegbar sind.

8. Vibrationsschneidvorrichtung (1) gemäß Anspruch 7, deren Mehrzahl von Schneidwerkzeugen (50) bezogen auf ihre jeweilige Längsachse parallel oder winklig zueinander ausgerichtet sind.

9. Vibrationsschneidvorrichtung (1) gemäß Anspruch 7 oder 8, deren Mehrzahl von Schneidwerkzeugen (50) parallel und/oder senkrecht zu ihrer Schneidrichtung versetzt zueinander angeordnet sind.

10. Verfahren zum Vibrationsschneiden, das die folgenden Schritte aufweist:
a. Anregen mindestens eines ersten Schwingkopfs (10;70) bestehend aus einem Massenkörper (12;72) und einem elektromagnetischen Antrieb (14; 74) zu Schwingungen in einem Frequenzbereich unterhalb des Kilohertzbereichs, vorzugsweise zwischen 50 und 500 Hz, durch Bestromen des elektromagnetischen Antriebs,
b. Übertragen der Schwingungen auf ein Schneidwerkzeug (50) durch eine mechanische Kopplung zwischen dem ersten Schwingkopf (10) und dem Schneidwerkzeug (50), sodass das Schneidwerkzeug (50) mit einer Amplitude von ± 5 mm parallel zur Längsachse (L) des Schneidwerkzeugs (50) ausgelenkt wird, wobei der Schwingkopf (10) über ein Federpaket mit der ersten Halterung (30) verbunden ist, und
c. Bewegen eines Arbeitstischs (90) mit einem zu schneidenden Produkts senkrecht zur Längsachse (L) des Schneidwerkzeugs (50), so dass das Produkt geschnitten wird.

11. Verfahren gemäß Anspruch 10, das den weiteren Schritt aufweist:
Anregen von mindestens dem ersten (10) und einem zweiten Schwingkopf (50), die mechanisch und/oder elektrisch miteinander gekoppelt sind.

12. Verfahren gemäß Anspruch 11, das den weiteren Schritt aufweist:
Auslenken des Schneidwerkzeugs (50) mit einer Frequenz von 50 bis 60 Hz und/oder einer Amplitude von ± 1 bis 10 mm, vorzugsweise ± 1 bis 5 mm, parallel zur Längsachse (L) des Schneidwerkzeugs (50).

13. Verfahren gemäß Anspruch 10, das den weiteren Schritt aufweist:
Bewegen einer Mehrzahl von Schneidwerkzeugen (50) gleichzeitig durch ein zu schneidendes Produkt.

14. Verfahren gemäß Anspruch 13, das den weiteren Schritt aufweist:
Bewegen der Mehrzahl von Schneidwerkzeugen (50) in einer Anordnung parallel und/oder senkrecht zu ihrer Schneidrichtung versetzt zueinander durch das zu schneidende Produkt.

## Claims

1. Vibration cutting device (1), which has the following characteristics:
a. at least one first oscillating head (10; 70),
b. a controller, with which the first oscillating head (10) can be selectively electrically excited in order to carry out oscillations in a frequency range below the kilohertz range, and
c. a cutting tool (50) arranged between a first (30) and a second fixture (40), while at least the first fixture (30) is connected with the first oscillating head (10) so that the mechanical oscillations of the first oscillating head (10) can be transferred to the cutting tool (50), **characterized in that**
d. the first oscillating head (10; 70) consists of a mass body (12; 72) and an electromagnetic drive (14; 74),
e. the cutting tool (50) can be deflected with an amplitude of ± 5 mm parallel to the longitudinal axis (L) of the cutting tool (50), and
f. the oscillating head (10) is connected with the first fixture (30) via a spring set (60).

2. Vibration cutting device (1) according to claim 1, which has a second oscillating head (70), which is connected with the second fixture (40), while the first (10) and the second oscillating head (70) are electrically and/or mechanically coupled.

3. Vibration cutting device (1) according to one of the previous claims, which can be operated in a frequency range of 50 to 500 Hz, preferably 50 to 60 Hz.

4. Vibration cutting device (1) according to one of the previous claims, the cutting tool (50) of which has a length in the range of 10 to 150 cm, preferably 30 to 100 cm.

5. Vibration cutting device (1) according to one of the previous claims, the cutting tool (50) of which is made of a smooth blade, a serrated blade, a wire or a cord.

6. Vibration cutting device (1) according to one of the previous claims, which also has a work table (90) for a product to be cut, while the work table (90) is moveable at least vertical to the longitudinal axis (L) of the cutting tool (50), preferably in all three spatial directions, or the cutting tool (50) parallel to the work table (90), preferably in all three spatial directions.

7. Vibration cutting device (1) according to one of the previous claims, which has a plurality of cutting tools (50), which can be moved simultaneously through a product to be cut.

8. Vibration cutting device (1) according to claim 7, the plurality of cutting tools (50) of which are aligned parallel or angled with respect to each other and their respective longitudinal axis.

9. Vibration cutting device (1) according to claim 7 or 8, the plurality of cutting tools (50) of which are arranged offset from each other and parallel and/or vertical to their cutting direction.

10. Method for vibration cutting, which comprises the following steps:
a. exciting of at least a first oscillating head (10; 70) consisting of a mass body (12; 72) and an electromagnetic drive (14; 74) to oscillations in a frequency range below the kilohertz range, preferably between 50 and 500 Hz, by applying an electrical current to the electromagnetic drive,
b. transferring of the oscillations to a cutting tool (50) by a mechanical coupling between the first oscillating head (10) and the cutting tool (50) so that the cutting tool (50) is deflected with an amplitude of ± 5 mm parallel to the longitudinal axis (L) of the cutting tool (50), wherein the oscillating head (10) is connected with the first fixture (30) via a spring set, and
c. moving of a work table (90) with a product to be cut vertical to the longitudinal axis (L) of the cutting tool (50) so that the product is cut.

11. Method according to claim 10, which has the further step:
exciting of at least the first (10) and a second oscillating head (50), which are mechanically and/or electrically coupled with each other.

12. Method according to claim 11, which has the further step:
deflecting of the cutting tool (50) with a frequency of 50 to 60 Hz and/or an amplitude of ± 1 to 10 mm, preferably ± 1 to 5 mm, parallel to the longitudinal axis (L) of the cutting tool (50).

13. Method according to claim 10, which has the further step:
moving of a plurality of cutting tools (50) simultaneously through a product to be cut.

14. Method according to claim 13, which has the further step:
moving of the plurality of cutting tools (50) in one arrangement parallel and/or vertical to their cutting direction offset from each other through the product to be cut.

## Revendications

1. Dispositif de coupe à vibrations (1) avec les caractéristiques suivantes :
a. au moins une première tête oscillante (10 ; 70),
b. une commande permettant d'exciter électriquement la première tête d'oscillation (10) de façon ciblée, afin d'exécuter des oscillations dans une plage de fréquence inférieure à la plage du kiloHertz, et
c. un outil de coupe (50) monté entre un premier (30) et un deuxième support (40), tandis qu'au moins le premier support (30) est relié à la première tête d'oscillation (10), de manière pouvoir transmettre des oscillations mécaniques de la première tête d'oscillation (10) à l'outil de coupe (50), **caractérisé en ce que**
d. la première tête d'oscillation (10 ; 70) est constituée d'un corps de masse (12 ; 72) et d'un entraînement électromagnétique (14 ; 74),
e. l'outil de coupe (50) peut être élongé avec une amplitude de ± 5 mm parallèlement à l'axe longitudinal (L) de l'outil de coupe (50), et
f. la tête d'oscillation (10) est reliée au premier support (30) par le biais d'un paquet de ressorts (60).

2. Dispositif de coupe à vibrations (1) selon la revendication 1, comprenant une deuxième tête d'oscillation (70) reliée au deuxième support (40), tandis que la première (10) et la deuxième tête d'oscillation (70) sont accouplées électriquement et/ou mécaniquement.

3. Dispositif de coupe à vibrations (1) selon l'une des revendications précédentes, pouvant être actionné dans une plage de fréquence de 50 à 500 Hz, de préférence de 50 à 60 Hz.

4. Dispositif de coupe à vibrations (1) selon l'une des revendications précédentes, dont l'outil de coupe (50) présente une longueur dans la plage de 10 à 150 cm, de préférence de 30 à 100 cm.

5. Dispositif de coupe à vibrations (1) selon l'une des revendications précédentes, dont l'outil de coupe (50) est constitué d'une lame lisse, d'une lame dentée, d'un fil de fer ou d'un câble.

6. Dispositif de coupe à vibrations (1) selon l'une des revendications précédentes, comprenant en outre une table de travail (90) pour un produit à couper, dans lequel la table de travail (90) peut être déplacée au moins perpendiculairement à l'axe longitudinal (L) de l'outil de coupe (50), de préférence dans les trois directions spatiales, ou dans lequel l'outil de coupe (50) peut être déplacé parallèlement à la table de travail (90), de préférence dans les trois directions spatiales.

7. Dispositif de coupe à vibrations (1) selon l'une des revendications précédentes, comprenant une pluralité d'outils de coupe (50) aptes à être déplacés simultanément à travers un produit à couper.

8. Dispositif de coupe à vibrations (1) selon la revendication 7, dont la pluralité d'outils de coupe (50) sont orientés parallèlement ou angulairement les uns aux autres par rapport à leur axe longitudinal respectif.

9. Dispositif de coupe à vibrations (1) selon la revendication 7 ou 8, dont la pluralité d'outils de coupe (50) sont agencés en décalage les uns par rapport aux autres, parallèlement et/ou perpendiculairement à leur direction de coupe.

10. Procédé destiné à la coupe à vibrations, comprenant les étapes suivantes :
a. excitation d'au moins une première tête d'oscillation (10 ; 70) constituée d'un corps de masse (12 ; 72) et d'un entraînement électromagnétique (14 ; 74), de manière à produire des oscillations dans une plage de fréquence inférieure à la plage du kiloHertz, de préférence entre 50 et 500 Hz, en alimentant l'entraînement électromagnétique en courant,
b. transmission des oscillations à un outil de coupe (50) par un accouplement mécanique entre la première tête d'oscillation (10) et l'outil de coupe (50), de manière à ce que l'outil de coupe (50) soit élongé avec une amplitude de ± 5 mm parallèlement à l'axe longitudinal (L) de l'outil de coupe (50), la tête d'oscillation (10) étant reliée au premier support (30) par le biais d'un paquet de ressorts, et
c. déplacement d'une table de travail (90) avec un produit à couper, perpendiculairement à l'axe longitudinal (L) de l'outil de coupe (50), de manière à couper le produit.

11. Procédé selon la revendication 10, comprenant l'étape supplémentaire suivante :
excitation d'au moins la première (10) et d'une deuxième tête d'oscillation (50), lesquelles sont mécaniquement et/ou électriquement accouplées entre elles.

12. Procédé selon la revendication 11, comprenant l'étape supplémentaire suivante :
élongation de l'outil de coupe (50) avec une fréquence de 50 à 60 Hz et/ou une amplitude de ± 1 à 10 mm, de préférence ± 1 à 5 mm, parallèlement à l'axe longitudinal (L) de l'outil de coupe (50).

13. Procédé selon la revendication 10, comprenant l'étape supplémentaire suivante :
déplacement d'une pluralité d'outils de coupe (50) simultanément à travers un produit à couper.

14. Procédé selon la revendication 13, comprenant l'étape supplémentaire suivante :
déplacement de la pluralité d'outils de coupe (50) dans un agencement parallèle et/ou perpendiculaire à leur direction de coupe, en décalage les uns par rapport aux autres, à travers le produit à couper.
